# EUROPÄISCHE PATENTSCHRIFT

(11) **EP 1 922 276 B1**
(45) Veröffentlichungstag und Bekanntmachung des Hinweises auf die Patenterteilung: **03.06.2009**
(21) Anmeldenummer: 07788355.1
(22) Anmeldetag: 10.08.2007
(51) Int. Cl.: B65H 45/28

(54) **FALZAPPARAT**
FOLDING DEVICE
APPAREIL DE PLIAGE

(30) Priorität: 11.08.2006 DE 102006037876; 06.12.2006 DE 102006057469
(43) Veröffentlichungstag der Anmeldung: 21.05.2008
(73) Patentinhaber: Koenig & Bauer Aktiengesellschaft, 97080 Würzburg (DE)
(72) Erfinder: CHRISTMANN, Klaus, Ludwig, 67551 Worms (DE); HELD, Michael, 67259 Heuchelheim (DE)
(86) Internationale Anmeldenummer: PCT/EP2007/058298
(87) Internationale Veröffentlichungsnummer: WO 2008/017712

(56) Entgegenhaltungen:
- EP-A- 0 520 246
- EP-A- 1 650 152
- DE-A1- 2 517 000
- DE-A1- 3 124 639
- DE-C1- 3 716 451
- US-A- 2 353 609
- US-A- 3 784 187

## Beschreibung

Die Erfindung betrifft einen Falzapparat gemäß dem Oberbegriff des Anspruchs 1.

Die Länge der Nutzen, die mit einer Rotationsdruckanlage erzeugt werden können, ist im wesentlichen vorgegeben durch die Plattenlänge eines in einem Druckwerk der Druckanlage verwendeten Plattenzylinders. Nutzen, deren Länge von dieser Plattenlänge um einen kleinen Betrag abweicht, insbesondere so, dass der Umfang des Plattenzylinders keine ganzzahliges Vielfaches der Länge der Nutzen ist, können nicht produziert werden. Dies schränkt die mit der Druckanlage herstellbaren Formate von Druckerzeugnissen erheblich ein.

Theoretisch besteht zwar die Möglichkeit, Druckerzeugnisse unterschiedlichen Formats zu produzieren, indem z. B. auf einem zweifeldrigen Plattenzylinder wahlweise Platten, die in Umfangsrichtung hintereinander die Druckbilder von zwei Seiten eines großformatigen Druckerzeugnisses oder von 3 Seiten eines kleinformatigen Druckerzeugnisses tragen verwendet werden, doch ergibt sich dabei das Problem, dass bei der Produktion des kleinformatigen Druckerzeugnisses pro Umdrehung des Plattenzylinders 50% mehr Nutzen geschnitten und gefalzt werden müssen als bei der Produktion des großformatigen Erzeugnisses. Um die kleinformatigen Nutzen korrekt auf dem Falzmesserzylinder zu platzieren, muss zwischen aufeinander folgenden Nutzen ein Abstand hergestellt werden, der ihrer halben Länge entspricht. Dies erfordert eine erhebliche Beschleunigung der Nutzen nach dem Abtrennen von der Materialbahn, die nur bei einem sehr langsamen Lauf der Materialbahn realisierbar ist. Ein langsamer Lauf der Materialbahn entspricht jedoch einer geringen, unwirtschaftlichen Produktionsgeschwindigkeit des Druckwerks.

Die WO 03/074402 A1 offenbart einen Falzmesserzylinder an dem zwei Schneidzylinder angeordnet sind.

Die EP 1 650 152 A1 beschreibt einen Falzapparat, wobei dessen Sammelzylinder mit einem Schneidzylinder zusammenwirkt. Der Schneidzylinder weist zwei kurz beabstandete Schneidmesser auf, zwischen denen Punkturen angeordnet sind.

Die DE 31 24 639 C2 und die DE 1 611 283 zeigen Vorrichtungen zum Beschneiden von Signaturen, wobei ein Schneidzylinder mit einem Falzklappenzylinder zusammenwirkt.

Die US 3 784 187 A offenbart einen Falzapparat, wobei der Falzzylinder mit zwei Scheidzylindern zusammenwirkt.

Der Erfindung liegt die Aufgabe zugrunde, einen Falzapparat zu schaffen.

Die Aufgabe wird erfindungsgemäß durch die Merkmale des Anspruchs 1 gelöst.

Die mit der Erfindung erzielbaren Vorteile bestehen insbesondere darin, dass der Falzapparat die Produktion von gefalzten Druckerzeugnissen in unterschiedlichen Formaten ermöglichen.

Einer ersten Ausgestaltung zufolge umfasst das zweite Schneidwerk des Falzapparats einen Schneidzylinder mit wenigstens einem Schneidmesser, der zusammen mit einem zweiten Zylinder einen Schneidspalt begrenzt.

Um zu verhindern, dass ein durch das Schneidmesser von einem nachlaufenden Rand des Nutzens abgetrennter Abschnitt sich unkontrolliert löst, ist vorzugsweise ein Haltewerkzeug, insbesondere ein Greifwerkzeug zum zeitweiligen Halten des Abschnitts vorgesehen.

Bei dem Haltewerkzeug kann es sich insbesondere um eine Punkturleiste handeln.

Um den abgetrennten Abschnitt aus dem Falzapparat zu beseitigen, ist vorzugsweise eine Absaugvorrichtung vorgesehen.

Die Schneidmesser des zweiten Schneidwerks können von dem Schneidzylinder abmontierbar sein, um einen Betrieb des Falzapparats ohne Kürzen der Nutzen zu ermöglichen.

Zum gleichen Zweck können die Schneidmesser des zweiten Schneidwerks auch an dem ersten Schneidzylinder versenkbar sein.

Der Schneidzylinder ist vorzugsweise in einer nichtschneidenden Stellung stilllegbar, um ungekürzte Nutzen zu produzieren. Eine Stilllegung kann erfolgen durch Abrücken von dem zweiten Zylinder; in diesem Fall ist es ohne Belang, ob der Schneidzylinder in der nichtschneidenden Stellung rotiert oder nicht. Alternativ kann der Scheidzylinders stilllegbar sein durch Abkoppeln von einem Drehantrieb in einer Orientierung, in der ein von dem Schneidzylinder und einem zweiten Zylinder begrenzter Schneidspalt offen ist.

Bei dem zweiten Zylinder handelt es sich um den Falzmesserzylinder, insbesondere einen Sammelzylinder, des Falzapparats.

Platz am Umfang des Falzmesserzylinders, der frei wird, wenn der Falzmesserzylinder in die abgerückte Stellung übergeht, kann benutzt werden, um einen Heftapparat, z. B. Lagenhefter an dem Falzmesserzylinder zu platzieren. D. h. wenn der Falzapparat nicht gekürzte Abschnitte falzt, können diese auch gleichzeitig geheftet werden.

Wenn die Nutzen wie oben beschrieben am Falzmesserzylinder gekürzt werden, kann die Länge der Nutzen zum Zeitpunkt des Falzens von einem Produktionsauftrag zum anderen unterschiedlich sein. Um in jedem Falle eine mittige Falzung gewährleisten zu können, sollten Falzmesser des Falzmesserzylinders in Bezug auf Haltewerkzeuge, die jeweils die führende Kante der Flanken am Falzmesserzylinder festhalten, in Umfangsrichtung des Falzmesserzylinders verstellbar sein.

Ausführungsbeispiele der Erfindung sind in den Zeichnungen dargestellt und werden im Folgenden näher beschrieben.

### Es zeigen:

- Fig. 1: eine schematische Darstellung eines ersten Ausführungsbeispiel eines Falzapparates;
- Fig. 2: eine schematische Darstellung eines zweiten Ausführungsbeispiel eines Falzapparates;
- Fig. 3: eine schematische Darstellung eines dritten Ausführungsbeispiel eines Falzapparates;
- Fig. 4: eine schematische Darstellung eines vierten Ausführungsbeispiel eines Falzapparates;
- Fig. 5: eine schematische Darstellung eines fünften Ausführungsbeispiel eines Falzapparates.

Die in den Figuren 1, 2 und 4 dargestellten Ausführungsbeispiele und die zugehörige Beschreibung dienen zur Erklärung und fallen nicht unter den Schutzbereich des Patentes.

Eine Druckanlage gemäß der in Fig. 1 gezeigten Ausgestaltung umfasst ein oder mehrere in der Fig. 1 nicht dargestellte Druckwerke, die eine aus ein oder mehr Lagen bedruckten Papier bestehende Materialbahn 01 liefern. Die Materialbahn 01 ist wahlweise einer von zwei Baugruppen 02; 03 zuführbar, von denen jede einen an sich vollständigen Falzapparat 02; 03 darstellt. Die beiden Falzapparate 02; 03 umfassen jeweils Zugwalzenpaare 04; 06 zur Regelung der Spannung der Materialbahn 01 eines ersten Schneidwerks, z. B. einen Schneidzylinder 07, einen Zylinder 08, z. B. Falzmesserzylinder 08, insbesondere einen Sammelzylinder 08, einen Zylinder 09, insbesondere einen Falzklappenzylinder 09, eine Bandfördereinrichtung 10, ein Schaufelrad 11 und ein Transportband 12. Schneidzylinder 07 und Sammelzylinder 08 begrenzen zusammen einen Schneidspalt 13, an dem die Materialbahn 01 nach Passieren der Zugwalzenpaare 04; 06 auf den Sammelzylinder 08 trifft.

Die Schneidzylinder 07 der zwei Falzapparate 02; 03 haben die gleiche Umfangslänge. Der Schneidzylinder 07 des Falzapparats 02 trägt an seinem Umfang zwei Schneidmesser 14, der des Falzapparats 03 drei Schneidmesser 14. Wenn die Schneidzylinder 07 im Betrieb mit einer der Geschwindigkeit der zugeführten Materialbahn 01 entsprechenden Umfangsgeschwindigkeit rotieren, werden im Falzapparat.03 aus der Materialbahn 01 um ein Drittel kürzere Nutzen geschnitten als im Falzapparat 02.

Die Sammelzylinder 08 der Falzapparate 02; 03 haben jeweils eine in fünf Felder gegliederte Mantelfläche, wobei jedes Feld ein Haltewerkzeug 16, insbesondere Greifwerkzeug 16, hier eine Punkturleiste 16, zum Festhalten einer Vorderkante der zugeführten Materialbahn 01 bzw. eines von der Materialbahn 01 abgeschnittenen Nutzens an dem Sammelzylinder 08 aufweist. Ferner weist jedes Feld ein Falzmesser 17 auf, das bei Passieren eines zwischen dem Sammelzylinder 08 und dem Falzklappenzylinder 09 begrenzten Spalts 18 ausfahrbar ist, um auf dem betreffenden Feld des Sammelzylinders 08 gehaltene Nutzen in eine von fünf Falzklappen 19 des Falzklappenzylinders 09 einzuführen und dadurch zu falzen.

Ein Heftapparat 21, z. B. ein Lagenhefter 21 kann am Sammelzylinder 08 angeordnet sein, um einzelne oder gesammelte, an dem Sammelzylinder 08 gehaltene Nutzen zu heften.

Entsprechend er unterschiedlichen Länge der in den Falzapparaten 02; 03 erzeugten Nutzen haben der Sammelzylinder 08 und der Falzklappenzylinder 09 des Falzapparats 03 einen um ein Drittel kleineren Durchmesser als die des Falzapparats 02, so dass an beiden Falzapparaten 02; 03 die Länge der Felder der Länge der von der Materialbahn 01 geschnittenen Nutzen entspricht.

Der Falzapparat 02 unterstützt Nichtsammel- und Einfachsammelbetrieb; der Falzapparat 03 Nichtsammel- und Zweifach-Sammelbetrieb. Wenn die Plattenzylinder der nicht dargestellten Druckwerke jeweils-mit-zwei in Umfangsrichtung aufeinander folgenden Platten bestückbar sind, so kann jede dieser Platten in Umfangsrichtung hintereinander zwei Druckbilder tragen, die jeweils einer Seite des am Ausgang der Druckanlage erhaltenen fertigen Druckerzeugnisses entsprechen. Dann werden pro Umdrehung des Plattenzylinders vier Seiten bedruckt, und die bedruckte Materialbahn 01 wird der Falzapparat 02 zugeführt, um daraus Nutzen in einer der Länge der Platten entsprechenden Länge zu schneiden. Wenn beide Platten des Plattenzylinders identisch sind, wird der Falzapparat 02 im Nichtsammelbetrieb gefahren; wenn die zwei Platten verschieden sind, wird Einfach-Sammelbetrieb gefahren.

Wenn die zwei Druckplatten des Plattenzylinders jeweils drei Druckbilder tragen, wird die Materialbahn 01 dem Falzapparat 03 zugeführt, wobei die in einer zwei Dritteln der Plattenlänge entsprechende Länge geschnittenen Nutzen in zyklischen Wechsel die ersten zwei Druckbilder der ersten Platte, das dritte Druckbild der ersten und das erste Druckbild der zweiten bzw. das zweite und dritte Druckbild der dritten Platte tragen. Es werden also drei Nutzen mit jeweils unterschiedlichen Druckbildern erhalten, die im Zweifach-Sammelbetrieb auf dem Sammelzylinder 08 gesammelt und dann gefalzt werden.

Der in Fig. 1 gezeigte Aufbau ermöglicht es so, Druckerzeugnisse mit stark unterschiedlichen Formaten mit hoher Geschwindigkeit und Wirtschaftlichkeit zu erzeugen. Die Materialbahn 01 wird vollständig ausgenutzt; Verschnitt entsteht nicht.

Fig. 2 zeigt ein Beispiel eines Falzapparats, der die Fertigung von Druckerzeugnissen in unterschiedlichen Formaten auf einem gleichen Sammelzylinder 08 ermöglicht.

Eine bedruckte Materialbahn 01 ist über ein Zugwalzenpaar 06 einem von dem Sammelzylinder 08 und einem Schneidzylinder 07 begrenzten Schneidspalt 13 zugeführt. Der Schneidzylinder 07 ist mit zwei Sätzen von Schneidwerken, z. B. von je zwei Schneidmessern 14 bzw. 22 bestückt. Die jeweils zum Schneiden einer führenden Kante eines in dem Falzapparat zu falzenden Nutzens dienenden Schneidmesser 14 treffen beim Durchgang durch den Schneidspalt 13 jeweils auf eine Schneidleiste 23 des Sammelzylinders 08, der ein Haltewerkzeug 16 wie etwa eine Punkturleiste 16 zum Festhalten der führenden Kante an dem Sammelzylinder 08 benachbart ist. Die Schneidmesser 22 sind demontierbar. Wenn sie entfernt sind, ist der von einem der Schneidmesser 14 erzeugte Schnitt sowohl eine neue führende Kante der Materialbahn 01 als auch die nacheilende Kante eines von Materialbahn 01 abgetrennten Nutzens, was einer an sich bekannten Arbeitsweise des. Falzapparats entspricht. Wenn die Schneidmesser 22 montiert sind, erzeugen diese jeweils-im Zusammenwirken mit einer Schneidleiste 24 des Sammelzylinders 08 die nacheilende Kante eines jeden Nutzens, und zwischen dieser und der vom darauf folgenden Schneidmesser 14 erzeugten neuen führenden Kante der Materialbahn 01 wird ein Stück Verschnitt erhalten. Um diesen Verschnitt kontrolliert abzuführen, ist auch der Schneidzylinder 07 mit Greifwerkzeugen 16, namentlichen Punkturleisten 16, versehen, um den Verschnitt zeitweilig am Schneidzylinder 07 festzuhalten und vom Schneidspalt 13 weg zu fördern.

Die Punkturleisten 16 sind durch nicht dargestellte Kurvenscheiben gesteuert, um den Verschnitt jeweils am Einlass einer Absaugvorrichtung 26 freizugeben, wo er abgesaugt und aus dem Falzapparat beseitigt wird. Die Punkturleisten 16 des Schneidzylinders 07 sind in einer im Inneren des Schneidzylinders 07 versenkten Stellung stilllegbar, wenn die Schneidmesser 22 entfernt sind. Kurvenscheiben, mit denen eine an eine Zylinderdrehung gekoppelte Bewegung der Punkturleisten 16 sowie ggf. eine Stilllegung der Punkturleisten 16 steuerbar ist, sind dem Fachmann von herkömmlichen Sammelzylindern vertraut und brauchen daher hier nicht im Detail beschrieben zu werden.

Der Abstand der Schneidmesser 14; 22 des Schneidzylinders 07 voneinander und der Abstand der Schneidleisten 23; 24 des Sammelzylinders 08 voneinander kann verstellbar gemacht sein, um Nutzen von variabler Länge zuzuschneiden. Um diese jeweils mittig zu falzen, sind zweckmäßiger Weise auch die Falzmesser 17 gegen die Punkturleisten 16 des Sammelzylinders 07 verstellbar.

Der Aufbau des Falzklappenzylinders 09, der Bandfördereinrichtung 10, des Schaufelrades 11 und des Transportbandes 12 ist derselbe wie mit Bezug auf Fig. 1 erläutert und wird nicht erneut beschrieben.

Fig. 3 zeigt eine weitere Ausgestaltung eines Falzapparats. Sammelzylinder 08, Falzklappenzylinder 09, Bandfördereinrichtung 10, Schaufelrad 11 und Transportband 12 sind dieselben wie bei der Ausgestaltung der Fig. 2. Der Schneidzylinder 07 trägt ein ersten Schneidwerk mit einem einzigen Schneidmesser 14, das mit den Punkturleisten 16 benachbarten Schneidleisten 23 des Sammelzylinder 08 zusammenwirkt, um Nutzen von der Materialbahn 01 abzuschneiden, deren Länge jeweils einer Feldlänge bzw. einem Fünftel des Umfangs des Sammelzylinders 08 entspricht. Die abgeschnittenen und am Sammelzylinder 08 ein zweites Schneidwerk mit einen gehaltenen Nutzen passieren einen Schneidzylinder 27, die ein Schneidmesser 22 trägt. Der Schneidzylinder 27 ist in einer Orientierung wie der in der Fig. 3 dargestellten, in der das Schneidmesser 22 nicht dem Sammelzylinder 08 zugewandt ist, von einem nicht dargestellten Antrieb abkuppelbar, so dass die am Sammelzylinder 08 geförderten Nutzen den Schneidzylinder 27 passieren können, ohne beschnitten zu werden. Wenn der Schneidzylinder 27 drehangetrieben ist, trifft sein Schneidmesser 22 am Umfang des Sammelzylinders 08 jeweils mit einer der Schneidleisten 24 zusammen, wodurch ein durchlaufender Nutzen an seiner nacheilenden Kante gekürzt wird. Das dabei abgeschnittene Material wird auch bei dieser Ausgestaltung von einer Punkturleiste 16 des Schneidzylinder 27 aufgespießt, zum Einlass einer Absaugvorrichtung 26 weiter befördert und dort frei gegeben.

Bei dieser Ausgestaltung ist die Steuerung der Punkturleiste 16 am Schneidzylinder 27 vereinfacht, da kein Betriebsmodus benötigt wird, in dem der Schneidzylinder 27 rotiert, ohne dass die Punkturleiste 16 ausfährt. Auch ist durch eine Phasenverstellung der zwei Schneidzylinder 07; 27 gegeneinander eine Formatänderung der fertigen Druckerzeugnisse recht einfach realisierbar.

Bei der in Fig. 4 gezeigte Ausgestaltung haben der Sammelzylinder 08 und der Falzklappenzylinder 09 jeweils einen dreifeldrigen Aufbau, und der Schneidzylinder 07, der zusammen mit dem Sammelzylinder 08 den Schneidspalt 13 begrenzt, trägt zwei Schneidmesser 14 und hat zwei Drittel des Durchmessers des Sammelzylinders 08. Für den Fachmann liegt auf der_Hand, dass hier wie auch bei den vorhergehenden Ausgestaltungen andere Zahlen von Feldern von Sammel und Falzklappenzylinder 08; 09, bzw. von Schneidmessern 14 des Schneidzylinders 07 bei entsprechender Anpassung der Durchmesserverhältnisse realisierbar sind. Ein Schneidzylinder 27 bildet hier zusammen mit dem Falzklappenzylinder 09 einen Schneidspalt 28. In diesem werden die durchlaufenden Nutzen im gefalzten und ggf. zu mehreren gesammelten Zustand an ihren nacheilenden Kanten gekürzt. Die Zahl der gleichzeitig zu scheidenden Papierschichten ist daher doppelt so groß wie bei den zuvor betrachteten Ausgestaltungen.

Ein Vorteil der Konstruktion gemäß Fig. 4 ist, dass exakt mittig gefalzte Produkte erhalten werden können, ohne dass es hierfür erforderlich ist, den Abstand zwischen Punkturleisten 16 und Falzmessern 17 am Sammelzylinder 08 an variierende Produktformate anzupassen.

Um eine Verarbeitung der Nutzen auch ohne nachträgliche Beschneidung zu ermöglichen, ist der Schneidzylinder 27 in eine vom Falzklappenzylinder 09 beabstandete, in Fig. 4 als gestrichelter Umriss dargestellte Stellung schwenkbar. Alternativ kann eine Beschneidung jedoch auch durch einfache Phasenverschiebung des Schneidzylinders 27 gegenüber dem Falzklappenzylinder 09 bewirkt werden: da die gefalzten Produkte maximal die Hälfte der Mantelfläche des Falzklappenzylinders 09 zwischen zwei benachbarten Falzklappen 19 belegen, ist es ohne Schwierigkeitenmöglich, die Drehung des Schneidzylinders 27 mit der des Falzklappenzylinders 09 so zu synchronisieren, dass die Schneidmesser 22 den Schneidspalt 28 jeweils zwischen zwei gefalzten Nutzen passieren. Wenn gewünscht, genügt eine minimale Verstellbarkeit des Schneidzylinders 27 quer zu seiner Achse, um einen Kontakt von dessen Schneidmessern 22 mit dem Falzklappenzylinder 09 völlig zu vermeiden.

Die in Fig. 5 gezeigte Ausgestaltung entspricht weitgehend derjenigen der Fig. 3. Am Sammelzylinder 08 sind Schneidzylinder 07 und Schneidzylinder 27 jeweils getrennt voneinander angeordnet. Der Schneidzylinder 27 ist in Richtung eines Pfeils 29 von dem Sammelzylinder 08 abstellbar und kann komplett aus dem Falzapparat entfernt und durch einen Lagenhefter 21 ersetzt werden.

Wie aus Fig. 5 ersichtlich, weist der Falzmesserzylinder 08 Paare von direkt benachbarten Schneidleisten 23, 24 auf. Vorzugsweise sind jeweils zwischen zwei Falzmessern 17 zwei Schneidleisten 23, 24 angeordnet.

Der Falzmesserzylinder 08 weist in Umfangsrichtung vorzugsweise jeweils mehrere insbesondere 3 oder 5 oder 7 Falzmesser 17 und Haltewerkzeuge 16 auf.

### Bezugszeichenliste

- 01: Materialbahn
- 02: Baugruppe, Falzapparat
- 03: Baugruppe, Falzapparat
- 04: Zugwalzenpaar
- 05: -
- 06: Zugwalzenpaar
- 07: Schneidzylinder, erster
- 08: Zylinder, Falzmesserzylinder, Sammelzylinder
- 09: Zylinder, Falzklappenzylinder
- 10: Bandfördereinrichtung
- 11: Schaufelrad
- 12: Transportband
- 13: Schneidspalt
- 14: Schneidmesser
- 15: -
- 16: Haltewerkzeug, Greifwerkzeug, Punkturleiste
- 17: Falzmesser
- 18: Spalt
- 19: Falzklappe
- 20: -
- 21: Heftapparat, Lagenhefter
- 22: Schneidmesser
- 23: Schneidleiste
- 24: Schneidleiste
- 25: -
- 26: Absaugvorrichtung
- 27: Schneidzylinder, zweiter
- 28: Schneidspalt
- 29: Pfeil

## Patentansprüche

1. Falzapparat mit einem ersten Schneidwerk (14, 23) zum Schneiden einer zugeführten Materialbahn (01) in einzelne Nutzen einer vorgegebenen ersten Länge sowie mit einem mindestens ein Falzmesser (17) und mindestens ein Haltewerkzeug (16) aufweisenden Falzmesserzylinder (08) und einem Falzklappenzylinder (09), die zum Querfalzen der Nutzen zusammenwirken, wobei ein zweites Schneidwerk (22, 24) die durch das erste Schneidwerk (14, 23) geschnittenen Nutzen auf eine zweite vorgegebene Länge kürzend angeordnet ist, wobei das erste Schneidwerk (14, 23) einen Schneidzylinder (07) mit wenigstens einem Schneidmesser (14) umfasst, wobei das zweite Schneidwerk (22, 24) einen Schneidzylinder (27) mit wenigstens einem Schneidmesser (22) umfasst, wobei der erste Schneidzylinder (07) mit dem Falzmesserzylinder (08) das erste Schneidwerk (14, 23) bildend angeordnet ist, wobei der zweite Schneidzylinder (27) mit dem Falzmesserzylinder (08) das zweite Schneidwerk (22,24) bildend angeordnet ist, **dadurch gekennzeichnet, dass** jeweils zwischen zwei Falzmessern (17) zwei Schneidleisten (23; 24) angeordnet sind.

2. Falzapparat nach Anspruch 1, **dadurch gekennzeichnet, dass** der Falzmesserzylinder (08) Paare von direkt benachbarten Schneidleisten (23; 24) aufweist.

3. Falzapparat nach Anspruch 1, **dadurch gekennzeichnet, dass** der zweite Schneidzylinder (27) ein Haltewerkzeug (16) zum zeitweiligen Halten eines durch das Schneidmesser (22) von einem nachlaufenden Rand des Nutzens abgetrennten Abschnitts trägt.

4. Falzapparat nach Anspruch 3, **dadurch gekennzeichnet, dass** das Haltewerkzeug (16) eine Punkturleiste (16) ist.

5. Falzapparat nach Anspruch 3, **dadurch gekennzeichnet, dass** das Haltewerkzeug (16) an dem zweiten Schneidzylinder (27) in einer inaktiven Stellung festlegbar ist.

6. Falzapparat nach Anspruch 1, **dadurch gekennzeichnet, dass** der zweite Schneidzylinder (27) in einer nicht schneidenden Stellung stilllegbar ist.

7. Falzapparat nach Anspruch 6, **dadurch gekennzeichnet, dass** der zweite Schneidzylinder (27) stilllegbar ist durch Abrücken von dem Falzmesserzylinder (08).

8. Falzapparat nach Anspruch 6, **dadurch gekennzeichnet, dass** der zweite Schneidzylinder (27) stilllegbar ist in einer Orientierung, in der ein von dem zweiten Schneidzylinder (27) und dem Falzmesserzylinder (08) begrenzter Schneidspalt (13; 28) offen ist.

9. Falzapparat nach Anspruch 7, **dadurch gekennzeichnet, dass** in der vom Falzmesserzylinder (08) abgerückten Stellung des zweiten Schneidzylinders (27) ein Heftapparat (21) an dem Falzmesserzylinder (08) platzierbar und/oder platziert ist.

10. Falzapparat nach einem der vorhergehenden Ansprüche, **dadurch gekennzeichnet, dass** eine Absaugvorrichtung (26) zum Absaugen eines von dem zweiten Schneidwerk (22; 24) beim Kürzen abgetrennten Abschnitts vorgesehen ist.

11. Falzapparat nach Anspruch 1, **dadurch gekennzeichnet, dass** jeweils zwischen einem Haltewerkzeug (16) und einem Falzmesser (17) auf dem Falzmesserzylinder (08) zwei Schneidleisten (23, 24) angeordnet sind.

12. Falzapparat nach Anspruch 1, **dadurch gekennzeichnet, dass** das Schneidmesser (14) des ersten Schneidzylinders (07) mit einer Schneidleiste (23) das erste Schneidwerk (14, 23) bildend angeordnet ist.

13. Falzapparat nach Anspruch 12, **dadurch gekennzeichnet, dass** das Schneidmesser (22) des zweiten Schneidzylinders (27) mit einer anderen Schneidleiste (24) das zweite Schneidwerk (22, 24) bildend angeordnet ist.

14. Falzapparat nach Anspruch 11 oder 13, **dadurch gekennzeichnet, dass** in Umfangsrichtung des Falzmesserzylinders (07) ein Abstand der beiden Schneidleisten (23; 24) kleiner ist als ein Abstand zwischen dem Haltewerkzeug (16) und dem Falzmesser (17).

15. Falzapparat nach Anspruch 1, **dadurch gekennzeichnet, dass** in einer Betriebsweise beide Schneidwerke (14, 23; 22, 24) gemeinsame Signaturen schneidend angeordnet sind.

16. Falzapparat nach Anspruch 15, **dadurch gekennzeichnet, dass** in einer anderen Betriebsweise nur das erste Schneidwerk (14, 23) Signaturen schneidet und das zweite Schneidwerk (22, 24) Signaturen nicht schneidend angeordnet ist.

17. Falzapparat nach Anspruch 15 oder 16, **dadurch gekennzeichnet, dass** in einer weiteren Betriebsweise anstelle des zweiten Schneidwerkes (22, 24) ein Heftapparat (21) an den Falzmesserzylinder (08) angeordnet ist.

18. Falzapparat nach Anspruch 1, **dadurch gekennzeichnet, dass** der Falzmesserzylinder (08) im Umfangsrichtung gesehen drei oder fünf oder sieben Falzmesser (17) aufweist.

19. Falapparat nach Anspruch 1, **dadurch gekennzeichnet, dass** der Falzmesserzylinder (08) in Umfangsrichtung gesehen drei oder fünf oder sieben Haltewerkzeuge aufweist.

## Claims

1. Folding device comprising a first cutting unit (14, 23) for cutting a fed material web (01) into individual usable portions of a specified first length and comprising a folding blade cylinder (08), having at least one folding blade (17) and at least one holding tool (16), and a folding jaw cylinder (09), which cooperate for cross-folding of the usable portions, a second cutting unit (22, 24) being arranged for shortening the usable portions cut by the first cutting unit (14, 23) to a second specified length, the first cutting unit (14, 23) comprising a cutting cylinder (07) having at least one cutting blade (14), the second cutting unit (22, 24) comprising a cutting cylinder (27) having at least one cutting blade (22), the first cutting cylinder (07) with the folding blade cylinder (08) being arranged so as to form the first cutting unit (14, 23), the second cutting cylinder (27) with the folding blade cylinder (08) being arranged so as to form the second cutting unit (22, 24), **characterized in that** in each case two cutting strips (23; 24) are arranged between two folding blades (17).

2. Folding device according to Claim 1, **characterized in that** the folding blade cylinder (08) has pairs of directly adjacent cutting strips (23; 24).

3. Folding device according to Claim 1, **characterized in that** the second cutting cylinder (27) carries the holding tool (16) for temporarily holding a section trimmed off from a following edge of the copy by the cutting blade (22).

4. Folding device according to Claim 3, **characterized in that** the holding tool (16) is a puncture strip (16).

5. Folding device according to Claim 3, **characterized in that** the holding tool (16) can be fixed to the second cutting cylinder (27) in an inactive position.

6. Folding device according to Claim 1, **characterized in that** the second cutting cylinder (27) can be put out of operation in a non-cutting position.

7. Folding device according to Claim 6, **characterized in that** the second cutting cylinder (27) can be put out of operation by moving away form the folding blade cylinder (08).

8. Folding device according to Claim 6, **characterized in that** the second cutting cylinder (27) can be put out of operation in an orientation in which a blade clearance (13; 28) bounded by the second cutting cylinder (27) and the folding blade cylinder (08) is open.

9. Folding device according to Claim 7, **characterized in that,** in the position of the second cutting cylinder (27) in which the latter has been moved away from the folding blade cylinder (08), a stapling device (21) can be placed and/or is placed on the folding blade cylinder (08).

10. Folding device according to any of the preceding claims, **characterized in that** a suction device (26) for suction of a section trimmed off by the second cutting unit (22; 24) during shortening is provided.

11. Folding device according to Claim 1, **characterized in that** two cutting strips (23, 24) are arranged in each case between a holding tool (16) and a folding blade (17) on the folding blade cylinder (08).

12. Folding device according to Claim 1, **characterized in that** the cutting blade (14) of the first cutting cylinder (07) with a cutting strip (23) is arranged so as to form the first cutting unit (14, 23).

13. Folding device according to Claim 12, **characterized in that** the cutting blade (22) of the second cutting cylinder (27) with another cutting strip (24) is arranged so as to form the second unit (22, 24).

14. Folding device according to Claim 11 or 13, **characterized in that,** in the circumferential direction of the folding blade cylinder (07), a distance between the two cutting strips (23; 24) is smaller than a distance between the holding tool (16) and the folding blade (17).

15. Folding device according to Claim 1, **characterized in that**, in one mode of operation, both cutting units (14, 23; 22, 24) are arranged so as to cut common nicks.

16. Folding device according to Claim 15, **characterized in that**, in another mode of operation, only the first cutting unit (14, 23) cuts nicks and the second cutting unit (22, 24) is arranged so as not to cut nicks.

17. Folding device according to Claim 15 or 16, **characterized in that,** in a further mode of operation, instead of the second cutting unit (22, 24), a stapling device (21) is arranged on the folding blade cylinder (08).

18. Folding device according to Claim 1, **characterized in that** the folding blade cylinder (08), viewed in the circumferential direction, has three or five or seven folding blades (17).

19. Folding device according to Claim 1, **characterized in that** the folding blade cylinder (08), viewed in the circumferential direction, has three or five or seven holding tools.

## Revendications

1. Appareil de pliage, avec un premier mécanisme de découpage (14, 23), pour découper une bande de matériau (01) amenée en des parties utiles individuelles d'une première longueur prédéterminée, ainsi qu'avec un cylindre à lames de pliage (08), présentant au moins une lame de pliage (17) et au moins un outil de maintien (16), et un cylindre à volets de pliage (09), qui coopèrent pour effectuer le pliage transversal des parties utiles, un deuxième mécanisme de découpage (22, 24) étant disposé, en raccourcissant à une deuxième longueur prédéterminée la partie utile ayant été découpée par le premier mécanisme de découpage (14, 23), le premier mécanisme de découpage (14, 23) comprenant un cylindre de découpage (07) muni d'au moins une lame de découpage (14), le deuxième mécanisme de découpage (22, 24) comprenant un cylindre de découpage (27) muni d'au moins une lame de découpage (22), le premier cylindre de découpage (07) étant disposé en formant, avec le cylindre à lames de pliage (08), le premier mécanisme de découpage (14, 23), le deuxième cylindre de découpage (27) étant disposé en formant, avec le cylindre à lames de pliage (08), le deuxième mécanisme de découpage (22, 24), **caractérisé en ce que** deux bandes de découpage (23; 24) sont chaque fois disposées entre deux lames de pliage (17).

2. Appareil de pliage selon la revendication 1, **caractérisé en ce que** le cylindre à lames de pliage (08) présente des paires de bandes de découpage (23 ; 24) directement voisines.

3. Appareil de pliage selon la revendication 1, **caractérisé en ce que** le deuxième cylindre de découpage (27) porte un outil de maintien (16) pour le maintien temporaire d'un tronçon séparé d'un bord arrière de la partie utile au moyen de la lame de découpage (22).

4. Appareil de pliage selon la revendication 3, **caractérisé en ce que** l'outil de maintien (16) est une bande de pointures (16).

5. Appareil de pliage selon la revendication 3, **caractérisé en ce que** l'outil de maintien (16) est susceptible d'être fixé au deuxième cylindre de découpage (27) en une position inactive.

6. Appareil de pliage selon la revendication 1, **caractérisé en ce que** le deuxième cylindre de découpage (27) est susceptible d'être immobilisé en une position non coupante.

7. Appareil de pliage selon la revendication 6, **caractérisé en ce que** le deuxième cylindre de découpage (27) est susceptible d'être immobilisé par rétraction vis-à-vis du cylindre à lames de pliage (08).

8. Appareil de pliage selon la revendication 6, **caractérisé en ce que** le deuxième cylindre de découpage (27) est susceptible d'être immobilisé en une orientation dans laquelle un intervalle de découpage (13 ; 28), délimité par le deuxième cylindre de découpage (27) et le cylindre à lames de pliage (08), est ouvert.

9. Appareil de pliage selon la revendication 7, **caractérisé en ce que**, dans la position en retrait vis-à-vis du cylindre à lames de pliage (08), du deuxième cylindre de découpage (27), un appareil d'agrafage (21) est susceptible d'être placé et/ou est placé sur le cylindre à lames de pliage (08).

10. Appareil de pliage selon l'une des revendications précédentes, **caractérisé en ce qu'**un dispositif d'aspiration (26) est prévu pour aspirer un tronçon séparé par le deuxième mécanisme de découpage (22, 24), lors du raccourcissement.

11. Appareil de pliage selon la revendication 1, **caractérisé en ce que** deux bandes de découpage (23 ; 24) sont chaque fois disposées entre un outil de maintien (16) et une lame de pliage (14), sur le cylindre à lames de pliage (08).

12. Appareil de pliage selon la revendication 1, **caractérisé en ce que** la lame de pliage (14) du premier cylindre de découpage (07) est disposée en formant, avec une bande de découpage (23), le premier mécanisme de découpage (14, 23).

13. Appareil de pliage selon la revendication 12, **caractérisé en ce que** la lame de découpage (22) du deuxième cylindre de découpage (27) est disposée en formant, avec une autre bande de découpage (24), le deuxième mécanisme de découpage (22, 24).

14. Appareil de pliage selon la revendication 11 ou 13, **caractérisé en ce que,** en observant dans la direction périphérique du cylindre à lame de découpage (07), un espacement des deux bandes de découpage (23 ; 24) est inférieur à un espacement entre l'outil de maintien (16) et la lame de pliage (17).

15. Appareil de pliage selon la revendication 1, **caractérisé en ce que**, en un mode de fonctionnement, les deux mécanismes de découpage (14;, 23 ; 22, 24) sont disposés en coupant des signatures communes.

16. Appareil de pliage selon la revendication 15, **caractérisé en ce que,** en un autre mode de fonctionnement, seul le premier mécanisme de découpage (14, 23) coupe des signatures et le deuxième mécanisme de découpage (22, 24) est disposé en ne coupant pas de signatures.

17. Appareil de pliage selon la revendication 15 ou 16, **caractérisé en ce que,** en un autre mode de fonctionnement, au lieu du deuxième mécanisme de découpage (22, 24), un appareil d'agrafage (21) est disposé sur le cylindre à lames de pliage (08).

18. Appareil de pliage selon la revendication 1, **caractérisé en ce que** le cylindre à lames de pliage (08), observé en direction périphérique, présente trois ou cinq ou sept lames de pliage (17).

19. Appareil de pliage selon la revendication 1, **caractérisé en ce que** le cylindre à lames de pliage (08), observé en direction périphérique, présente trois ou cinq ou sept outils de maintien.
